# FASCICULE DE BREVET EUROPEEN

(11) **EP 4 106 576 B1**
(45) Date de publication et mention de la délivrance du brevet: **14.05.2025**
(21) Numéro de dépôt: 21710028.8
(22) Date de dépôt: 17.02.2021
(51) Int. Cl.: A45D 33/00, A45D 40/00, B65D 41/02, B65D 43/02, A45D 34/00, B65D 41/04

(54) **POT POUR PRODUIT COSMÉTIQUE AYANT UN COL NON CYLINDRIQUE**
TIEGEL FÜR KOSMETISCHE PRODUKTE MIT NICHT-ZYLINDRISCHEM HALS
JAR FOR COSMETIC PRODUCT HAVING A NON-CYLINDRICAL NECK

(30) Priorité: 21.02.2020 FR 2001734
(43) Date de publication de la demande: 28.12.2022
(73) Titulaire: Chanel Parfums Beauté, 92200 Neuilly-sur-Seine (FR)
(72) Inventeur: FOGUETEIRO, Paulo, 92200 NEUILLY SUR SEINE (FR)
(74) Mandataire: Santarelli
(86) Numéro de dépôt international: PCT/FR2021/050277
(87) Numéro de publication internationale: WO 2021/165613

(56) Documents cités:
- FR-A1- 2 632 931
- JP-U- S4 943 370
- US-A- 4 662 530
- US-B1- 6 318 578
- US-B2- 7 959 022

## Description

La présente invention concerne le domaine des pots, en particulier celui des pots pour produit cosmétique. Par produit cosmétique, on entend notamment tous les produits pour le maquillage de la peau, y compris les lèvres, et toutes les compositions destinées à une application corporelle, y compris les produits dits de soin tels que les crèmes hydratantes, les produits nettoyants ou les produits visant à protéger la peau du soleil.

Les pots pour produit cosmétique comportent généralement une base, formant réservoir et destinée à contenir un produit cosmétique, surmontée d'un col définissant une ouverture. La base est fermée par un couvercle.

D'une manière connue, le col est sensiblement cylindrique. Autrement dit, la section du col est circulaire ou encore l'ouverture définie par le col est circulaire. La forme cylindrique du col permet une fermeture et ouverture simples du pot, notamment par vissage et dévissage du couvercle sur la base. A cette fin, le col est généralement pourvu d'un pas de vis ou d'une rampe de vissage.

Or, il peut être intéressant de fabriquer un col de forme différente. On connait à cet égard des pots ayant un col à section non circulaire, notamment à section carrée définissant une ouverture carrée. Afin de permettre la fermeture et l'ouverture d'un tel pot, certaines solutions de l'art antérieur proposent un système à charnière reliant la base au couvercle. Il existe également d'autres systèmes de fermeture et ouverture alternatifs, tels que celui décrit dans le document FR 1551009, consistant à ajouter des mécanismes complexes et difficiles à mettre en œuvre.

Le document US6318578B1 divulgue un pot pour produit cosmétique comportant une base surmontée d'un col définissant une ouverture et un couvercle et des premier et deuxième éléments d'assemblage.

Les solutions existantes pour des cols non cylindriques présentent donc l'inconvénient d'être complexes et/ou nécessitent de changer la gestuelle habituelle de fermeture et ouverture par rotation du couvercle sur la base du pot.

La présente invention a pour but de résoudre au moins l'un des inconvénients précités. En particulier, l'invention a pour objet de proposer un pot pour produits cosmétiques ayant un col non cylindrique et permettant une ouverture et fermeture aisées tout en conservant une gestuelle simple et naturelle.

L'invention concerne un pot pour produit cosmétique comportant une base surmontée d'un col définissant une ouverture et un couvercle adapté à obturer ladite ouverture, ledit col ayant une section non circulaire, ledit col comprenant un rebord formant un bourrelet sur le pourtour du col.

Selon l'invention, le col comprend au moins un premier élément d'assemblage formé dans une paroi externe du col sous le rebord, le couvercle comprenant une paroi de contour configurée pour entourer le col lorsque le couvercle est positionné sur le col dans une position d'ouverture ou une position de fermeture dans lesquelles le couvercle obture l'ouverture, le couvercle comprenant au moins un deuxième élément d'assemblage formé dans la paroi de contour et de forme complémentaire dudit au moins un premier élément d'assemblage, de sorte à permettre un emboitement dudit au moins un premier élément d'assemblage avec le au moins un deuxième élément d'assemblage ;
le couvercle étant configuré de sorte que :
   - lorsque le couvercle est dans la position de fermeture :
      o ledit au moins un deuxième élément d'assemblage du couvercle est disposé sous le rebord du col, empêchant une extraction verticale du couvercle du vis-à-vis du col; et
      o ledit au moins un deuxième élément d'assemblage et ledit au moins un premier élément d'assemblage sont emboités entre eux de sorte à créer une résistance à la rotation relative du couvercle et du col, et
   - lorsque le couvercle est dans la position d'ouverture ledit au moins un deuxième élément d'assemblage est dégagé dudit au moins un premier élément d'assemblage et du rebord du col, de sorte à permettre l'extraction verticale du couvercle vis-à-vis du col,
le couvercle étant configuré pour passer de la position d'ouverture à la position de fermeture et inversement par rotation du couvercle autour du col.

Un tel pot ayant un col non cylindrique permet de réaliser le même mouvement d'ouverture et fermeture qu'avec un pot classique ayant un col cylindrique et dont le couvercle est vissé sur la base, c'est-à-dire par exemple avec une rotation dans le sens antihoraire pour ouvrir le pot et dans le sens horaire pour le fermer.

Par ailleurs, le blocage de la rotation par emboîtement du premier élément d'assemblage et du deuxième élément d'assemblage permet à l'utilisateur de savoir quand la fermeture ou le serrage du couvercle sur la base est correct. Cela permet d'éviter un serrage excessif pouvant provoquer à la longue l'usure du pot, et notamment un écrasement d'un joint d'étanchéité disposé entre le couvercle et la base. Cela permet également d'éviter un serrage insuffisant du couvercle sur le pot, assurant ainsi une bonne étanchéité du pot.

Selon une caractéristique, la paroi de contour du couvercle délimite une cavité ménagée dans le couvercle dont la section correspond à la superposition de la section du col dans une première position et de la section du col dans une deuxième position pivotée d'un angle prédéfini par rapport à la première position.

Le couvercle comprend ainsi une cavité dimensionnée pour pouvoir épouser la forme du col.

Selon une caractéristique, l'angle prédéfini est inférieur à 45° et strictement supérieur à 0°, et de préférence égal à 22°.

Selon une caractéristique, le col présente une section prismatique ayant une base en forme de polygone ou en forme de polygone ayant des angles et/ou des côtés arrondis.

Selon une caractéristique, le col présente une section carrée, ou carrée avec des angles et/ou des côtés arrondis.

Selon une caractéristique, ledit au moins un premier élément d'assemblage est formé au niveau d'un ou plusieurs angles de la section du col.

Cela facilite le repérage dudit au moins un premier élément d'assemblage pour la fermeture et l'ouverture du pot.

Selon une caractéristique, le col comprend un nombre de premiers éléments d'assemblage égal au nombre de côtés dudit polygone.

Selon une caractéristique, le col présente une section ovale.

Selon une caractéristique, le couvercle comprend un nombre de deuxièmes éléments d'assemblage égal au nombre de premiers éléments d'assemblage du col.

Selon une caractéristique, ledit au moins un premier élément d'assemblage comporte une saillie en relief de la paroi externe du col et ledit au moins un deuxième élément d'assemblage comporte un creux de forme correspondante, ou vice versa.

Selon une caractéristique, ledit au moins un premier élément d'assemblage comporte une entaille formée dans le col et ledit au moins un deuxième élément d'assemblage comporte un ergot de forme correspondante, ou vice versa.

Selon une caractéristique, ledit au moins un premier élément d'assemblage comporte une butée angulaire conformée pour bloquer ledit au moins un deuxième élément d'assemblage venant en appui sur la butée.

En particulier la butée angulaire permet d'arrêter la rotation du couvercle autour du col lorsque le couvercle passe de la position d'ouverture vers la position de fermeture.

Selon une caractéristique, ledit au moins un deuxième élément d'assemblage et/ou ledit au moins un premier élément d'assemblage est élastique.

Selon une caractéristique, le couvercle comprend au niveau dudit au moins un deuxième élément d'assemblage une découpe augmentant l'élasticité du deuxième élément d'assemblage.

D'autres particularités et avantages de l'invention apparaîtront encore dans la description ci-après en référence aux dessins annexés, donnés à titre d'exemples non limitatifs :
- la figure 1 est une vue en perspective d'un pot pour produit cosmétique selon un mode de réalisation conforme à l'invention ;
- la figure 2 est une vue éclatée de la figure 1 ;
- la figure 3 est une vue en perspective d'une base du pot de la figure 1 selon un premier angle de vue ;
- la figure 4 est une vue en perspective de la base du pot selon un deuxième angle de vue ;
- la figure 5 est une vue en perspective d'un couvercle du pot de la figure 1 ;
- la figure 6 est une vue de dessous du couvercle de la figure 5 ;
- la figure 7 est une vue en coupe selon un plan transversal du pot de la figure 1 dans lequel le couvercle est dans une position d'ouverture ;
- la figure 8 est une vue en coupe selon ledit plan transversal du pot de la figure 1 dans lequel le couvercle est dans une position de fermeture ; et
- la figure 9 est une vue en coupe selon un plan vertical du pot de la figure 1 dans la position de fermeture.

Les figures 1 et 2 représentent un pot 1 selon un mode de réalisation de l'invention.

Le pot 1 est dans l'exemple de réalisation illustré un récipient configuré pour contenir un produit directement accessible par l'utilisateur, et destiné à être prélevé par exemple au doigt ou au moyen d'une spatule. Un pot selon l'invention peut néanmoins être tout type de récipient ou de contenant. A titre d'exemple non limitatif, le pot peut être un récipient muni d'une pompe ou d'une pipette permettant de prélever le produit contenu dans le récipient.

Le pot 1 comporte une base 2 et un couvercle 3 permettant d'ouvrir ou fermer le pot 1. Dans cet exemple, le pot 1 comporte également un joint d'étanchéité 4 disposé entre la base 2 et le couvercle 3.

Le pot représenté à ces figures est un pot à contour carré. On entend par pot à « contour carré » un pot ayant une base présentant une forme sensiblement parallélépipédique à fond carré, ce qui n'exclut pas des pots ayant des contours bombés ou toute autre légère altération de sa forme générale. En outre, la présente description est faite pour un pot 1 à contour carré, mais est valable mutatis mutandis pour tout pot quelle que soit la forme générale extérieure de sa base.

Dans la présente description, on entend par plan transversal un plan parallèle au fond de la base du pot, et par plan vertical un plan orthogonal au plan transversal.

Le pot 1 est ici symétriquement formé par rapport à un plan vertical.

La base 2 est par exemple représentée individuellement sur les figures 3 et 4 sous deux angles de vues différents. La base 2 comporte un récipient 200 et un col 201 qui surmonte le récipient 200. Le col 201 définit une ouverture 202 qui permet d'accéder à un produit contenu dans le récipient 200. Les dimensions du col 201 et de l'ouverture 202 sont voisines des dimensions en section de la base 2. En tout état de cause, dans l'exemple ici représenté, l'ouverture 202 du pot 1 est suffisamment large pour permettre le passage d'au moins un doigt d'une main, c'est à dire qu'elle présente en section une dimension transversale supérieure ou égale à environ 25 millimètres.

Le col 201 comprend une paroi externe 203, et un rebord 204 formé dans la paroi externe 203. Le rebord 204 forme un bourrelet sur le pourtour du col 201.

La paroi externe 203 est ici sensiblement bombée dans la partie située sous le rebord 204. Cela permet de faciliter un mouvement de rotation du couvercle 3 sur le col 201.

De préférence, une partie supérieure du rebord 204 est arrondie ou biseautée pour créer un effet de rampe avec le joint d'étanchéité 4 déplacé verticalement contre le col 201.

Le col 201 présente une section (transversale) non circulaire. Dans cet exemple de réalisation, le col 201 présente une section sensiblement carrée. Le col 21 présente ici une forme de section sensiblement similaire au contour de la base. Plus précisément, le col 201 comprend quatre portions identiques, c'est-à-dire de même forme et de mêmes dimensions, formant ensemble les faces latérales d'un parallélépipède dont la base est sensiblement carrée. Les intersections entre les portions présentes des angles arrondis. Les angles arrondis permettent de faciliter la rotation du couvercle autour de la base.

Bien entendu, la présente description s'applique à d'autres formes de col. En particulier, elle s'applique à tout pot ayant un col de section non circulaire. A titre d'exemple, le col peut avoir une section sensiblement polygonale ou ovale. Autrement dit, le col peut présenter une forme prismatique dont la base est un polygone ou encore une forme cylindrique dont la base est non circulaire, par exemple ovale.

Le col 201 comprend au moins un premier élément d'assemblage 205. Ledit au moins un premier élément d'assemblage 205 est formé dans la paroi externe 203. Ledit au moins un premier élément d'assemblage 205 est ici formé sous le rebord 204.

Dans l'exemple illustré, le col 201 comprend quatre premiers éléments d'assemblage 205. De manière générale, on désigne par « premier élément d'assemblage » une partie du col 201 adaptée à coopérer avec un deuxième élément d'assemblage porté par le couvercle 3. La coopération entre le premier élément d'assemblage et le deuxième élément d'assemblage assure ou participe à la fermeture du pot tel que cela est décrit ci-après. Les premiers éléments d'assemblage 205 sont avantageusement formés au niveau des angles du col 201. Cela permet de faciliter leur repérage.

Bien entendu, le nombre et la localisation des premiers éléments d'assemblage 205 peuvent varier.

Les premiers éléments d'assemblage 205 étant ici tous identiques, la description est faite pour l'un d'entre eux uniquement.

Le premier élément d'assemblage 205 comprend une butée 206. La butée 206 est une butée angulaire permettant d'arrêter la rotation du couvercle 3 autour du col 201 lorsque le couvercle 3 passe d'une position d'ouverture vers une position de fermeture.

La butée 206 est formée par exemple ici par un épaulement ménagé dans la paroi externe 203 du col 201. Plus précisément, une entaille 207 est ménagée dans la paroi externe 203 telle que le col 201 présente alors une épaisseur amoindrie localement. Une face du col 201 tangente à l'entaille 207 forme alors l'épaulement ou butée 206.

Le premier élément d'assemblage 205 du col 201 comprend ici également une saillie 208. La saillie 208 fait relief de la paroi externe 203 du col 201. La saille 208 présente ici une forme semi-cylindrique. La saillie 208 est tangente à l'entaille 207.

La base 2 est réalisée en tout matériau approprié, notamment en verre ou en matière plastique. Elle peut être transparente ou opaque. La base 2 peut être prévue pour recevoir une cuvette rapportée ou recharge qui contient le produit cosmétique.

Le couvercle 3 est représenté individuellement aux figures 5 et 6. Le couvercle comprend une face supérieure 300, une paroi inférieure 301, au dos de la face supérieure 300, et une paroi de contour 302.

Le couvercle 3 présente ici des contours carrés, c'est-à-dire la face supérieure 300 présente une forme carrée. Avantageusement, le couvercle 3 présente sensiblement (ou exactement) la même forme et les mêmes dimensions de contours que la base 2.

La face supérieure 300 constitue ici une face extérieure, destinée par exemple à être visible par un utilisateur lorsque le pot 1 est fermé par le couvercle 3.

Le couvercle 3 comprend une cavité 303 ménagée dans la paroi inférieure 301. La cavité 303 forme une partie interne du couvercle 3 non visible par l'utilisateur lorsque le couvercle 3 obture l'ouverture 202.

La paroi de contour 302 comporte une surface de contour externe 302a et une surface de contour interne 302b.

La surface de contour externe 302a s'étend en périphérie de la face supérieure 300. Autrement dit, la surface de contour externe 302a est tangente à un bord de la face supérieure 300. La surface de contour externe 302a est visible par l'utilisateur lorsque le couvercle 3 obture l'ouverture 202.

La surface de contour interne 302b délimite en périphérie la cavité 303. Le surface de contour interne 302b s'étend dans la partie interne du couvercle 3. La surface de contour interne 302b n'est donc pas visible par l'utilisateur lorsque le couvercle 3 obture l'ouverture 202.

La surface de contour interne 302b présente des angles arrondis de forme complémentaire aux angles arrondis du col 201.

Le couvercle 3 comprend au moins un deuxième élément d'assemblage 304 de forme complémentaire au premier élément d'assemblage 205 du col 201. Dans l'exemple représenté, le couvercle 3 comprend quatre deuxièmes éléments d'assemblage 304. Chaque deuxième élément d'assemblage 304 du couvercle 3 possède un premier élément d'assemblage 205 correspondant du col 201 avec lequel il est adapté à coopérer.

Dans l'exemple représenté, les quatre deuxièmes éléments d'assemblage 304 sont formés au niveau des angles arrondis de la paroi de contour 302.

Bien entendu, le nombre et la localisation des deuxièmes éléments d'assemblage peuvent varier.

Les deuxièmes éléments d'assemblage 304 étant ici tous identiques, la description est faite uniquement pour un seul d'entre eux mais s'applique bien entendu aux autres.

Le deuxième élément d'assemblage 304 est formé dans la paroi de contour 302. Le deuxième élément d'assemblage 304 s'étend dans la partie interne du couvercle 3 de sorte à être non visible par l'utilisateur lorsque le couvercle obture l'ouverture 202. Cela permet d'améliorer l'esthétique du pot 1.

Le deuxième élément d'assemblage 304 comprend ici une bosse ou ergot 305, et un creux 306. L'ergot 305 et le creux 306 sont adjacents l'un de l'autre. L'ergot 305 présente une forme complémentaire à l'entaille 207 formée dans le col 201. Le creux 306 présente également une forme complémentaire à la saillie 208. L'ergot 305 du deuxième élément d'assemblage 304 est adapté à s'insérer dans l'entaille 207 du premier élément d'assemblage 205 entre la butée 206 et la saillie 208. Le creux 306 du deuxième élément d'assemblage 304 est adapté à loger la saillie 208 du premier élément d'assemblage 205.

Le deuxième élément d'assemblage 304 présente ici une hauteur au plus égale à la hauteur du premier élément d'assemblage 205 du col 201. De préférence, le deuxième élément d'assemblage 304 présente une hauteur inférieure ou sensiblement inférieure à la hauteur du premier élément d'assemblage 205 du col 201.

On entend par hauteur la dimension verticale. La hauteur du col 201 correspond à la somme de la hauteur du rebord 204 et de la hauteur du premier élément d'assemblage 205 prises dans un même plan vertical.

Dans l'exemple représenté, la hauteur de chacun du rebord et du premier élément d'assemblage n'est pas la même en tout point. Le col 201 présente au moins une pente ou rampe formée à la limite entre le rebord 204 et le premier élément d'assemble 205. Une pente est ici formée dans chacune des portions du col 201.

Le deuxième élément d'assemblage 304 est avantageusement réalisé en matériau élastique. Par exemple la souplesse du matériau constitutif au couvercle 3 (généralement réalisé en un matériau plastique) peut être mise à profit par le deuxième élément d'assemblage. Cela permet un emboitement simple entre le premier élément d'assemblage 205 et le deuxième élément d'assemblage 304.

Dans l'exemple de réalisation représenté à la figure 6, le deuxième élément d'assemblage comprend une découpe 307 formée dans la paroi de contour 302. Ladite découpe confère au deuxième élément d'assemblage 304 davantage de flexibilité et ainsi plus de facilité pour l'emboitement avec le premier élément d'assemblage 205.

Selon un mode de réalisation, le couvercle 3 peut être entièrement réalisé en un matériau élastique. Le couvercle 3 peut être réalisé par moulage ou injection de sorte à lui conférer la forme souhaitée.

De manière générale, au moins l'un des premier élément d'assemblage et deuxième élément d'assemblage présente une souplesse et une élasticité permettant l'emboîtement entre eux desdits éléments d'assemblage.

La surface de contour interne 302b présente une forme et des dimensions lui permettant d'entourer le col 201 de sorte à obturer l'ouverture 202. Autrement dit, la section de la cavité 303 est au moins aussi grande que la section du col 201 de façon à ce que le couvercle 3 puisse entourer et tourner autour du col 201 de la base 2.

Le couvercle 3 est configuré pour prendre une position d'ouverture et une position de fermeture dans lesquelles le couvercle 3 obture l'ouverture 202. Lorsque le couvercle 3 est dans les positions d'ouverture et de fermeture, la paroi de contour 302, et en particulier la surface de contour interne 302b, entoure le col 201.

La position d'ouverture du couvercle 3 correspond à la position dans laquelle le deuxième élément d'assemblage 304 est dégagé du premier élément d'assemblage 205 et du rebord 204 du col 201. Dans cette position, le couvercle peut tourner librement et être extrait verticalement vis-à-vis du col 201. La position de fermeture du couvercle 3 correspond à la position dans laquelle le deuxième élément d'assemblage 304 est disposé sous le rebord 204 du col 201. Dans cette position, la rotation du couvercle est bloquée par la coopération des éléments d'assemblage (sauf si une force suffisante est appliquée au couvercle pour vaincre la résistance créée par l'emboîtement des éléments d'assemblage), et l'extraction verticale du couvercle 3 vis-à-vis du col 201 est empêchée par l'interaction entre les premiers éléments d'assemblage et le bourrelet 204 détaillée ci-après.

La figure 7 représente le couvercle 3 positionné autour du col 201, dans la position d'ouverture. Les figures 8 et 9 représentent le couvercle positionné autour du col 201, dans la position de fermeture.

Avantageusement, la section de la cavité 303 correspond à la superposition de la section du col 201 dans une première position et de la section du col 201 dans une deuxième position pivotée d'un angle prédéfini par rapport à la première position. En d'autres termes, la section de la cavité 303 correspond à la superposition de la section du col 201 et de son image obtenue par la rotation autour de son centre (ou barycentre) de ladite section selon un angle prédéfini.

L'angle prédéfini correspond à l'angle balayé par le couvercle 3 lorsqu'il passe d'une position d'ouverture extrême à la position de fermeture, ou inversement.

L'angle prédéfini peut être inférieur à 45°. Dans un mode de réalisation préféré, l'angle prédéfini est de l'ordre de 22°.

La cavité 303 est ainsi formée lorsque le couvercle 3 comprend le même nombre de deuxièmes éléments d'assemblage 304 que le nombre de premiers éléments d'assemblage 205 du col 201.

Dans un autre mode de réalisation, le couvercle 3 peut comprendre un nombre de deuxièmes éléments d'assemblage 304 inférieur au nombre de premiers éléments d'assemblage 205 du col 201. Dans l'exemple du col 201 de section sensiblement carrée et ayant quatre premiers éléments d'assemblage 205, le couvercle 3 peut comprendre un seul, deux ou trois deuxièmes éléments d'assemblage 304.

Bien entendu, l'inverse est tout à fait envisageable. Le couvercle 3 peut comprendre un nombre de deuxièmes éléments d'assemblage 304 supérieur au nombre de premiers éléments d'assemblage 205 du col 201.

En tout état de cause, la cavité 303 présente une section permettant au couvercle 3 d'entourer le col 201 lorsque le couvercle 3 obture l'ouverture 202, notamment en position d'ouverture et de fermeture. En outre, la cavité 303 présente une section telle que le couvercle 3 peut être extrait verticalement du col 201 et tourner autour du col 201 lorsque le couvercle 3 est en position d'ouverture, et qu'une résistante à la rotation du couvercle 3 par rapport au col 201 est créée et l'extraction verticale du couvercle 3 vis-à-vis du col 201 est empêchée lorsque le couvercle 3 est dans la position de fermeture.

Lorsqu'un utilisateur souhaite fermer le pot 1, il positionne le couvercle 3 en position d'ouverture, comme à la figure 7. Dans cette position le couvercle 3 est tourné de l'angle prédéfini par rapport au col 201. Les angles arrondis du couvercle 3 sont ici en regard des angles arrondis du col 201.

Afin de fermer le pot 1, l'utilisateur tourne le couvercle 3, par exemple dans le sens horaire. Le couvercle 3 tourne autour du col 201 jusqu'à ce que le premier élément d'assemblage 205 du col 201 et le deuxième élément d'assemblage 304 du couvercle 3 coopèrent ensemble. Autrement dit, le couvercle 3 tourne autour du col 201 jusqu'à ce que le deuxième élément d'assemblage 304 soit en appui contre la butée 206 du col 201. La butée 206 forme ainsi une butée angulaire pour le couvercle 3. Dans l'exemple décrit, lorsque le couvercle 3 est dans la position de fermeture, l'ergot 305 est inséré dans l'entaille 207 du col 201, et la saillie 208 est insérée dans le creux 305. Dans cette position, le deuxième élément d'assemblage 304 s'étend sous le rebord 204. Le couvercle 3 est alors bloqué verticalement par le bourrelet 204. En d'autres termes, le couvercle 3 ne peut être extrait verticalement vis-à-vis du col 201.

Afin d'ouvrir le pot 1, l'utilisateur tourne le couvercle 3 dans le sens contraire au sens de fermeture, par exemple dans le sens antihoraire. L'utilisateur surmonte la résistance créée par la coopération entre les premiers éléments d'assemblage et les deuxièmes éléments d'assemblage. Le deuxième élément d'assemblage 304 du couvercle est dégagé du premier élément d'assemblage 204 du col 304. Le deuxième élément d'assemblage 304 du couvercle 3 est alors dégagé de la butée 206 du col 201. L'ergot 305 est dégagé de l'entaille 207. La saillie 208 est également dégagée du creux 205. La libre rotation du couvercle 3 par rapport à la base 2 est alors de nouveau possible. Le deuxième élément d'assemblage 304 du couvercle 3 est également dégagé du rebord 204 du col 201. Le couvercle 3 peut alors être extrait verticalement vis-à-vis du col 201 puisqu'il n'est plus bloqué par le bourrelet 204.

Bien entendu, la présente invention n'est pas limitée aux modes de réalisation décrits et illustrés.

L'invention permet de conserver une gestuelle de vissage sur un col qui a priori ne peut le permettre par sa géométrie tel qu'un carré, une autre forme de polygone, et plus généralement de nombreuses formes non circulaires.

Un tel couvercle 3 est facilement adaptable à toute base 2, destinée à contenir un produit cosmétique, comportant un col 201 ayant au moins un premier élément d'assemblage 205 et un rebord 204. Seul le couvercle 3 est modifié pour permettre l'ouverture et la fermeture du pot par une gestuelle simple et intuitive.

## Revendications

1. Pot pour produit cosmétique comportant une base (2) surmontée d'un col (201) définissant une ouverture (202) et un couvercle (3) adapté à obturer ladite ouverture (202), ledit col (201) ayant une section non circulaire, ledit col (201) comprenant un rebord (204) formant un bourrelet sur le pourtour du col (201), ledit pot étant **caractérisé en ce que** ledit col (201) comprend au moins un premier élément d'assemblage (205) formé dans une paroi externe (203) du col (201) sous ledit rebord (204), ledit couvercle (3) comprenant une paroi de contour (302) configurée pour entourer ledit col (201) lorsque le couvercle (3) est positionné sur ledit col (201) dans une position d'ouverture ou une position de fermeture dans lesquelles le couvercle (3) obture l'ouverture (202), ledit couvercle (3) comprenant au moins un deuxième élément d'assemblage (304) formé dans ladite paroi de contour (302) et de forme complémentaire dudit au moins un premier élément d'assemblage (205), de sorte à permettre un emboitement dudit au moins un premier élément d'assemblage (205) avec ledit au moins un deuxième élément d'assemblage (304) ;
ledit couvercle (3) étant configuré de sorte que :
• lorsque le couvercle (3) est dans la position de fermeture :
- ledit au moins un deuxième élément d'assemblage (304) du couvercle (3) est disposé sous le rebord (204) du col (201), empêchant une extraction verticale du couvercle (3) vis-à-vis du col (201); et
- ledit au moins un deuxième élément d'assemblage (304) et ledit au moins un premier élément d'assemblage (205) sont emboités entre eux de sorte à créer une résistance à la rotation relative du couvercle (3) et du col (201), et
• lorsque le couvercle (3) est dans la position d'ouverture, ledit au moins un deuxième élément d'assemblage (304) est dégagé dudit au moins un premier élément d'assemblage (205) et du rebord (204) du col (201), de sorte à permettre l'extraction verticale du couvercle vis-à-vis du col (201),
ledit couvercle (3) étant configuré pour passer de ladite position d'ouverture à ladite position de fermeture et inversement par rotation du couvercle autour du col (201).

2. Pot selon la revendication 1, dans lequel la paroi de contour du couvercle (3) délimite une cavité (303) ménagée dans le couvercle (3) dont la section correspond à la superposition de la section du col (201) dans une première position et de la section du col (201) dans une deuxième position pivotée d'un angle prédéfini par rapport à ladite première position.

3. Pot selon la revendication 2, dans lequel ledit angle prédéfini est inférieur à 45° et strictement supérieur à 0°, et de préférence égal à 22°.

4. Pot selon l'une des revendications précédentes, dans lequel le col (201) présente une section prismatique ayant une base en forme de polygone ou en forme de polygone ayant des angles et/ou des côtés arrondis.

5. Pot selon la revendication 4, dans lequel le col (201) présente une section carrée, ou carrée avec des angles et/ou des côtés arrondis.

6. Pot selon la revendication 4 ou la revendication 5, dans lequel ledit au moins un premier élément d'assemblage (205) est formé au niveau d'un ou plusieurs angles de la section du col (201).

7. Pot selon l'une des revendications 4 à 6, dans lequel le col (201) comprend un nombre de premiers éléments d'assemblage (205) égal au nombre de côtés dudit polygone.

8. Pot selon l'une des revendications 1 à 3, dans lequel le col (201) présente une section ovale.

9. Pot selon l'une des revendications précédentes, dans lequel le couvercle (3) comprend un nombre de deuxièmes éléments d'assemblage (304) égal au nombre de premiers éléments d'assemblage (205) du col (201).

10. Pot selon l'une des revendications précédentes, dans lequel ledit au moins un premier élément d'assemblage (205) comporte une saillie (208) en relief de la paroi externe (203) du col (201) et ledit au moins un deuxième élément d'assemblage (304) comporte un creux (306) de forme correspondante, ou vice versa.

11. Pot selon l'une des revendications précédentes, dans lequel ledit au moins un premier élément d'assemblage (205) comporte une entaille (207) formée dans le col (201) et ledit au moins un deuxième élément d'assemblage (304) comporte un ergot (305) de forme correspondante, ou vice versa.

12. Pot selon l'une des revendications précédentes, dans lequel ledit au moins un premier élément d'assemblage (205) comporte une butée (206) angulaire conformée pour bloquer ledit au moins un deuxième élément (304) d'assemblage venant en appui sur ladite butée (206).

13. Pot selon l'une des revendications précédentes, dans lequel ledit au moins un deuxième élément d'assemblage (304) et/ou ledit au moins un premier élément d'assemblage (205) est élastique.

14. Pot selon la revendication 13, dans lequel le couvercle (3) comprend au niveau dudit au moins un deuxième élément d'assemblage (304) une découpe (307) augmentant l'élasticité dudit deuxième élément d'assemblage (304).

## Patentansprüche

1. Tiegel für ein kosmetisches Produkt mit einer Basis (2), über der ein Hals (201) liegt, der eine Öffnung (202) definiert, und einem Deckel (3), der dazu geeignet ist, die Öffnung (202) zu verschließen, wobei der Hals (201) einen nicht kreisförmigen Querschnitt aufweist, wobei der Hals (201) einen Rand (204) umfasst, der eine Wulst über den Umfang des Halses (201) bildet, wobei der Tiegel **dadurch gekennzeichnet ist, dass** der Hals (201) mindestens ein erstes Verbindungselement (205) umfasst, das in einer Außenwand (203) des Halses (201) unter dem Rand (204) ausgebildet ist, wobei der Deckel (3) eine Konturwand (302) umfasst, die dazu ausgelegt ist, den Hals (201) zu umgeben, wenn der Deckel (3) auf dem Hals (201) in einer Öffnungsposition oder einer Verschlussposition positioniert ist, in denen der Deckel (3) die Öffnung (202) verschließt, wobei der Deckel (3) mindestens ein zweites Verbindungselement (304) umfasst, das in der Konturwand (302) ausgebildet ist und eine zu dem mindestens einen ersten Verbindungselement (205) komplementäre Form aufweist, um ein Ineinandergreifen des mindestens einen ersten Verbindungselements (205) mit dem mindestens einen zweiten Verbindungselement (304) zu ermöglichen;
wobei der Deckel (3) dazu ausgelegt ist, dass:
• wenn sich der Deckel (3) in der Verschlussposition befindet:
das mindestens eine zweite Verbindungselement (304) des Deckels (3) unter dem Rand (204) des Halses (201) positioniert ist, wodurch ein vertikales Herausziehen des Deckels (3) aus dem Hals (201) verhindert wird; und
das mindestens eine zweite Verbindungselement (304) und das mindestens eine erste Verbindungselement (205) so ineinandergreifen, dass sie einen Widerstand gegen die relative Drehung des Deckels (3) und des Halses (201) erzeugen, und
• wenn sich der Deckel (3) in der Öffnungsposition befindet, das mindestens eine zweite Verbindungselement (304) von dem mindestens einen ersten Verbindungselement (205) und dem Rand (204) des Halses (201) gelöst ist, wodurch das vertikale Herausziehen des Deckels aus dem Hals (201) ermöglicht wird,
wobei der Deckel (3) dazu ausgelegt ist, durch Drehung des Deckels um den Hals (201) aus der Öffnungsposition in die Verschlussposition überzugehen und umgekehrt.

2. Tiegel nach Anspruch 1, wobei die Konturwand des Deckels (3) einen im Deckel (3) vorgesehenen Hohlraum (303) begrenzt, dessen Querschnitt der Überlagerung des Querschnitts des Halses (201) in einer ersten Position und des Querschnitts des Halses (201) in einer um einen vorbestimmten Winkel in Bezug auf die erste Position gedrehten zweiten Position entspricht.

3. Tiegel nach Anspruch 2, wobei der vordefinierte Winkel kleiner als 45° und strikt größer als 0° und vorzugsweise gleich 22° ist.

4. Tiegel nach einem der vorangehenden Ansprüche, wobei der Hals (201) einen prismatischen Querschnitt aufweist, der eine Basis in Form eines Polygons oder in Form eines Polygons mit abgerundeten Ecken und/oder Seiten aufweist.

5. Tiegel nach Anspruch 4, wobei der Hals (201) einen quadratischen Querschnitt oder einen quadratischen Querschnitt mit abgerundeten Ecken und/oder Seiten aufweist.

6. Tiegel nach Anspruch 4 oder Anspruch 5, wobei das mindestens eine erste Verbindungselement (205) an einer oder mehreren Ecken des Querschnitts des Halses (201) ausgebildet ist.

7. Tiegel nach einem der Ansprüche 4 bis 6, wobei der Hals (201) eine Anzahl erster Verbindungselemente (205) umfasst, die gleich der Anzahl der Seiten des Polygons ist.

8. Tiegel nach einem der Ansprüche 1 bis 3, wobei der Hals (201) einen ovalen Querschnitt aufweist.

9. Tiegel nach einem der vorangehenden Ansprüche, wobei der Deckel (3) eine Anzahl zweiter Verbindungselemente (304) aufweist, die gleich der Anzahl erster Verbindungselemente (205) des Halses (201) ist.

10. Tiegel nach einem der vorangehenden Ansprüche, wobei das mindestens eine erste Verbindungselement (205) einen Vorsprung (208) von der Außenwand (203) des Halses (201) aufweist und wobei das mindestens eine zweite Verbindungselement (304) eine entsprechend geformte Vertiefung (306) aufweist oder umgekehrt.

11. Tiegel nach einem der vorangehenden Ansprüche, wobei das mindestens eine erste Verbindungselement (205) eine im Hals (201) ausgebildete Einkerbung (207) aufweist und wobei das mindestens eine zweite Verbindungselement (304) einen entsprechend geformten Vorsprung (305) aufweist oder umgekehrt.

12. Tiegel nach einem der vorangehenden Ansprüche, wobei das mindestens eine erste Verbindungselement (205) einen winkelförmigen Anschlag (206) aufweist, der so geformt ist, dass er das mindestens eine zweite Verbindungselement (304), das an dem Anschlag (206) zur Anlage kommt, blockiert.

13. Tiegel nach einem der vorangehenden Ansprüche, wobei das mindestens eine zweite Verbindungselement (304) und/oder das mindestens eine erste Verbindungselement (205) elastisch sind.

14. Tiegel nach Anspruch 13, wobei der Deckel (3) an dem mindestens einen zweiten Verbindungselement (304) einen Ausschnitt (307) aufweist, der die Elastizität des zweiten Verbindungselements (304) erhöht.

## Claims

1. Pot for a cosmetic product including a base (2) surmounted by a neck (201) defining an opening (202) and a lid (3) designed to block said opening (202), said neck (201) having a non-circular section, said neck (201) comprising a rim (204) forming a bead on the periphery of the neck (201), said pot being **characterized in that** said neck (201) comprises at least one first assembly element (205) formed in an outer wall (203) of the neck (201) under said rim (204), said lid (3) comprising a contour wall (302) designed to surround said neck (201) when the lid (3) is positioned on said neck (201) in an open position or a closed position, in both of which the lid (3) blocks the opening (202), said lid (3) comprising at least one second assembly element (304) formed in said contour wall (302) and shaped to fit said at least one first assembly element (205), in such a way as to enable said at least one first assembly element (205) to be engaged with said at least one second assembly element (304);
said lid (3) being designed so that:
• when the lid (3) is in the closed position:
- said at least one second assembly element (304) of the lid (3) is arranged under the rim (204) of the neck (201), preventing the vertical removal of the lid (3) from the neck (201); and
- said at least one second assembly element (304) and said at least one first assembly element (205) are engaged with each other to resist the relative rotation of the lid (3) and the neck (201), and
• when the lid (3) is in the open position, said at least one second assembly element (304) is disengaged from said at least one first assembly element (205) and from the rim (204) of the neck (201), to enable the vertical removal of the lid from the neck (201),
said lid (3) being designed to switch from said open position to said closed position and vice versa by rotating the lid about the neck (201).

2. Pot according to Claim 1, wherein the contour wall of the lid (3) delimits a cavity (303) formed in the lid (3), the section of which corresponds to the overlap of the section of the neck (201) in a first position and the section of the neck (201) in a second position pivoted by a predefined angle relative to said first position.

3. Pot according to Claim 2, wherein said predefined angle is less than 45° and strictly greater than 0°, and preferably 22°.

4. Pot according to one of the preceding claims, wherein the neck (201) has a prismatic section with a base that is polygonal or polygonal with rounded corners and/or sides.

5. Pot according to Claim 4, wherein the section of the neck (201) is square, or square with rounded corners and/or sides.

6. Pot according to Claim 4 or Claim 5, wherein said at least one first assembly element (205) is formed at one or more corners of the section of the neck (201).

7. Pot according to one of Claims 4 to 6, wherein the neck (201) comprises a number of first assembly elements (205) equal to the number of sides of said polygon.

8. Pot according to one of Claims 1 to 3, wherein the neck (201) has an oval section.

9. Pot according to one of the preceding claims, wherein the lid (3) comprises a number of second assembly elements (304) equal to the number of first assembly elements (205) of the neck (201).

10. Pot according to one of the preceding claims, wherein said at least one first assembly element (205) includes a projection (208) extending from the outer wall (203) of the neck (201) and said at least one second assembly element (304) includes a recess (306) of matching shape, or vice versa.

11. Pot according to one of the preceding claims, wherein said at least one first assembly element (205) includes a notch (207) formed in the neck (201) and said at least one second assembly element (304) includes a lug (305) of matching shape, or vice versa.

12. Pot according to one of the preceding claims, in which said at least one first assembly element (205) includes an angular stop (206) shaped to stop said at least one second assembly element (304) bearing against said stop (206).

13. Pot according to one of the preceding claims, wherein said at least one second assembly element (304) and/or said at least one first assembly element (205) is elastic.

14. Pot according to Claim 13, wherein the lid (3) comprises a cut-out (307) in said at least one second assembly element (304), to increase the elasticity of said second assembly element (304).
